# EUROPÄISCHE PATENTSCHRIFT

(11) **EP 0 232 244 B1**
(45) Veröffentlichungstag und Bekanntmachung des Hinweises auf die Patenterteilung: **10.01.1990**
(21) Anmeldenummer: 87890013.3
(22) Anmeldetag: 26.01.1987
(51) Int. Cl.: C21C 7/072, C21C 5/48

(54) **Spüleinrichtung für ein metallurgisches gefäss**
Flushing arrangement for a metallurgical vessel
Dispositif de rinçage pour un récipient métallurgique

(30) Priorität: 03.02.1986 AT 245/86
(43) Veröffentlichungstag der Anmeldung: 12.08.1987
(73) Patentinhaber: VOEST-ALPINE INDUSTRIEANLAGENBAU GESELLSCHAFT m.b.H., A-4020 Linz (AT)
(72) Erfinder:
(74) Vertreter: Wolfram, Gustav, Dipl.-Ing.

(56) Entgegenhaltungen:
- EP-A- 0 155 255
- EP-B- 0 064 449

## Beschreibung

Die Erfindung betrifft eine Spüleinrichtung für ein metallurgisches Gefäß mit einem Metallaußenmantel, einem mit einem Dauerfutter ausgekleideten Boden, auf dem aneinandergereihte feuerfeste Steine als Verschleißfutter aufgebracht sind, und mit an vorbestimmten Stellen in Ausnehmungen der Steine eingesetzten, einen flachen Querschnitt aufweisenden, von Spülgas durchströmten Rohren.

Durch das Einblasen von Spülgas in eine Metallschmelze, beispielsweise durch den Boden eines metallurgischen Gefäßes, kann in der Metallschmelze eine Rührwirkung erzielt werden, wodurch Ungleichgewichte von Zusammensetzung und Temperatur ausgeglichen, die Abscheidung nichtmetallischer Einschlüsse bewirkt und eine gewisse Entgasung der Metallschmelze gefördert werden.

Zur Einleitung von Spülgas sind eine Vielzahl von Einrichtungen bekannt. So zeigen beispielsweise die Radex-Rundschau, Heft 3, 1981, Seiten 499 bis 517; die EP-A 0 053 554 sowie die EP-A 0 032 350 gasdurchlässige, feuerfeste Konverterspülsteine als bekannt, wobei ein solcher Gasspülstein anstelle eines Steines der feuerfesten Auskleidung des Konverters eingesetzt wird. Der Spülstein, der zur Vermeidung von seitlichem Gasaustritt einen eine poröse feuerfeste Masse einschließenden Blechmantel aufweist, wobei die poröse Masse mit einer gerichteten Porosität versehen sein kann, ersetzt somit einen herkömmlichen Stein des Verschleißfutters des Konverters. Zum Konverterinnenraum hin ist der Blechmantel offen, am entgegengesetzt gerichteten Ende des Spülsteines, an dem der Blechmantel geschlossen ist, ist eine Speiseleitung an den Blechmantel gasdicht angeschlossen. Spülsteine dieser Art weisen den Nachteil auf, daß sie kompliziert herzustellen und einzubauen sind, und daß zwischen der Blechummantelung und der darin enthaltenen porösen, feuerfesten Masse ein unkontrollierter Gasdurchtritt erfolgen kann, wenn die feuerfeste Masse am Blechmantel nicht vollständig anliegt. Weiters weist ein solcher Spülstein einen gegenüber dem Verschleißfutter des Konverters voreilenden Verschleiß auf, so daß material- und zeitaufwendige Reparaturmaßnahmen zwischen zwei Neuzustellungen des Verschleißfutters erforderlich sind.

Weiters ist es bekannt (AT-A 265 341), in einem feuerfesten Spülstein ein Düsenrohr einzubetten, was jedoch den Nachteil aufweist, daß der Spülstein, der ebenfalls anstelle eines herkömmlichen Steines der feuerfesten Auskleidung des Konverters eingesetzt ist, stets mit einer gewissen Mindestmenge von Spülgas beaufschlagt werden muß, solange der Spülstein von Schmelze bedeckt ist, um ein Zusetzen des Düsenrohres durch Eindringen von Schmelze zu vermeiden.

Es ist weiters bekannt (EP-A 0 043 338, EP-A 0 021 861 und EP-A 0 043 787), einen Spülstein aus mehreren feuerfesten Einzelteilen mit geringer oder überhaupt keiner Porosität zu bilden, wobei die Einzelteile durch einen Blechmantel zu einem sogenannten Sandwich-Spülstein, der ebenfalls anstelle eines herkömmlichen Steines der feuerfesten Auskleidung des Konverters eingebaut wird, zusammengehalten sind. In den aneinanderstoßenden Flächen der feuerfesten Einzelteile sind Längsnuten oder profilierte Metalleinlagen, durch die das Spülgas leitende Hohlräume gebildet werden, vorgesehen. Abgesehen davon, daß ein solcher Sandwich-Spülstein ebenfalls sehr kompliziert und aufwendig hergestellt werden muß, weist er den Nachteil auf, daß eine Änderung der Gasdurchlässigkeit während der Einsetzdauer stattfinden kann, wenn sich ein Einzelteil vom benachbarten Einzelteil oder vom Blechmantel löst. Weiters kann ein voreilender Verschleiß nicht ausgeschlossen werden, die feuerfesten Einzelteile eine andere Zusammensetzung aufweisen wie die feuerfesten Steine des Verschleißfutters.

Zur Vermeidung dieser Nachteile ist es bekannt (EP-A 0 155 255), an vorbestimmten Stellen des Boden zwischen benachbarten feuerfesten Steinen eine metallische Spülplatte einzubauen, die sich zwischen den Spülsteinen von Querfuge zu Querfuge erstreckt. Hierbei kann ein verhältnismäßig großer Steinverschleiß an den die Spülplatte aufweisenden Fugenstellen auftreten. Durch eine Steinausdehnung bei Erwärmung des metallurgischen Gefäßes kann es zu einem Quetschen und damit zu einer Verringerung der Spülgasmenge kommen.

Aus der EP-B 0 064 449 ist eine Spüleinrichtung der eingangs beschriebenen Art bekannt, bei der mehrere von einem außerhalb des Gefäßes liegenden Verteiler ausgehende flachgepreßte Rohre durch den Konvertermantel und das Dauerfutter hindurchgeführt sind und in Ausnehmungen, die in benachbarte Steine des Verschleißfutters eingeschnitten sind, eingesetzt sind. Hierbei wird zwar die Gefahr eines Quetschens infolge von Steinausdehnungen und ein vorzeitiger Fugenverschleiß vermieden, jedoch besteht die Gefahr des Auftretens von Leckstellen wegen des außerhalb des Konvertermantels liegenden Verteilers.

Kompliziert gestaltet sich auch der Einbau in das metallurgische Gefäß, da die Rohre einzeln durch das Dauerfutter geführt und im Bereich des Dauerfutters durch eine Stampfmasse fixiert werden müssen. Hierbei ist eine Beschädigung der Rohre und ein Verbiegen derselben nicht ausgeschlossen, wodurch die Rohre nicht mehr an den vorbestimmten Stellen, an denen die korrespondierenden, die Rohre aufnehmenden Ausnehmungen der Steine des Verschleißfutters angeordnet sind, zu liegen kommen. Aus diesem Grund ist es erforderlich, während des Einbaues ständig Korrekturen der Rohrabstände vorzunehmen. Weiters können die Steine des Verschleißfutters, in die die Rohre eingesetzt werden, nicht vorgefertigt werden, da die endgültige Lage der Rohre erst nach dem Einstampfen im Dauerfutter festliegt. Es ist auch erforderlich, einen relativ großen Bereich mit Stampfmasse zu versehen, was eine Einbuße an Sicherheit gegen Schmelzendurchbruch bedeutet.

Die Erfindung bezweckt die Vermeidung dieser Nachteile und Schwierigkeiten und stellt sich die Aufgabe, eine Spüleinrichtung der eingangs beschriebenen Art zu schaffen, die einfach in der Herstellung und einfach einzubauen ist, bei der eine große Sicherheit gegen Schmelzendurchbruch gegeben ist und die eine Vorfertigung der die Spüleinrichtung aufnehmenden Steine des Verschleißfutters gestattet. Weiters soll ein geringer Verschleiß der die Spüleinrichtung aufweisenden Steine des Verschleißfutters sichergestellt sein.

Diese Aufgabe wird erfindungsgemäß dadurch gelöst, daß durch den Metallaußenmantel ein starres, bis in das Dauerfutter reichendes Zuführungsrohr für Spülgas geführt ist, an dessen im Dauerfutter liegendem Ende mindestens zwei, jedoch höchstens vier Verteilerrohre angeschweißt sind, die von dem Ende des Zuführungsrohres weg divergieren und jeweils in einen geraden, in einer Ausnehmung der Steine des Verschieißfutters liegenden Rohrteil übergehen, wobei die an einem Zuführungsrohr angeschlossenen Verteilerrohre jeweils einen Stein umfassen und die Distanz der geraden Rohrteile voneinander etwa der Breite bzw. Länge eines Ausmauerungssteines entspricht, und wobei nur die geraden Rohrteile der Verteilerrohre einen flachen Querschnitt aufweisen.

Eine besonders einfache Fertigung der Steine des Verschleißfutters ist vorzugsweise dadurch sichergestellt, daß jedes Verteilerrohr von oben gesehen an einer Ecke eines Steines des Verschleißfutters liegt.

Gemäß einer bevorzugten Ausführungsform, die eine einfache Herstellung der Spüleinrichtung ermöglicht, münden die Verteilerrohre seitlich in das Zuführungsrohr ein und erstrecken sich von diesem bogenförmig nach außen, wobei die Bogenteile der Verteilerrohre einen runden Querschnitt aufweisen.

Zweckmäßig ist bei vier Verteilerrohren je Zuführrohr das Zuführrohr von oben gesehen mittig zwischen den Verteilerrohren angeordnet.

Die Erfindung ist nachfolgend anhand der Zeichnung an zwei Ausführungsbeispielen näher erläutert, wobei Fig. 1 einen Längsschnitt durch einen Stahlwerkskonverter, Fig. 2 eine Draufsicht auf den Boden des Stahlwerkskonverters und Fig. 3 einen Schnitt gemäß der Linie 111-111 der Fig. 2 gemäß einer ersten Ausführungsform zeigen. In den Fig. 4 und 5 ist die Spüleinrichtung gemäß der ersten Ausführungsform im Seiten- und im Grundriß in größerem Maßstab dargestellt. Die Fig. 6 bis 10 zeigen eine Spüleinrichtung gemäß einer zweiten Ausführungsform in zu den Fig. 1 bis 5 analoger Darstellung.

Der in Fig. 1 dargestellte Stahlwerkskonverter weist einen Metallaußenmantel 1 auf, der innenseitig sowohl am Boden 2 als auch an den Seitenwänden 3 mit einem Dauerfutter 4 versehen ist. Auf dem Dauerfutter, welches von feuerfesten Steinen 5 gebildet ist, ist ein ebenfalls aus feuerfesten Steinen 6 hergestelltes Verschleißfutter 7 aufgemauert. Wie aus Fig. 2 ersichtlich ist, sind die feuerfesten Steine 6 des Verschleißfutters 7 in stemförmig vom Zentrum 8 des Bodens 2 bzw. der Längsachse 9 des Konverters ausgehenden Reihen 10 angeordnet, wobei zueinander parallele Reihen 10 mit Längsfugen 11 aneinanderliegen und die Steine 6 benachbarter Reihen 10 zueinander versetzt angeordnet sind. Die benachbarten Steine 6 jeder Reihe bilden in die Längsfugen 11 zwischen benachbarten Reihen 10 mündende und jeweils an eine Seitenfläche eines Steines einer benachbarten Reihe 10 stoßende Querfugen 12.

An vorbestimmten Stellen 13 des Bodens 2, die vorzugsweise in etwa gleichem Abstand zum Zentrum 8 des Bodens 2 und auch in untereinander etwa gleichem Abstand vorgesehen sind, sind Spüleinrichtungen 14 eingesetzt. Jede Spüleinrichtung . 14 ist gemäß der in den Fig. 1 bis 5 dargestellten Ausführungsform von einem den Metallaußenmantel 1 durchsetzenden und bis in die Höhe knapp unterhalb des Verschleißfutters 7 ragenden Zuführungsrohr 15 für das Spülgas gebildet.

Am Ende 16 des stimseitig verschlossenen Zuführungsrohres 15 sind zwei im Mantel 17 des Zuführungsrohres eingeschweißte Verteilerrohre 18 angeordnet, die vom Ende 16 des Zuführungsrohres 15 in Richtung Konverterinnenraum 19 divergieren, u.zw. in Form eines gabelartig gestalteten U-förmigen Bogenteiles 20. Diese Bogenteile 20 der Verteilerrohre 18 befinden sich im Dauerfutter 4 knapp unterhalb des Verschleißfutters 7. Die Bogenteile 20 gehen in geradlinige flachgequetschte Rohrteile 21 über, deren Distanz 22 etwa der Dicke 23 eines Steines 6 des Verschleißfutters 7 entspricht. Einer 6' der Steine 6 des Verschleißfutters 7 weist an den Ecken flache, im Querschnitt zum Querschnitt der Rohrteile 21 korrespondierend ausgebildete Ausnehmungen 24 auf, die die Rohrteile 21 aufnehmen.

Wie aus den Fig. 1 und 3 ersichtlich, wird nur ein geringer Volumsteil des Dauerfutters 4 von der Spüleinrichtung 14 durchsetzt, so daß nur eine geringe Menge an Stampfmasse 25, die einen Stein 5 des Dauerfutters 4 an der Stelle der Einführung des Zuführrohres 15 ersetzt, erforderlich ist.

Gemäß der in den Fig. 6 bis 10 dargestellten Ausführungsform der Spüleinrichtung 14' gehen von einem zentral unter einem Stein 6" des Verschleißfutters 7 liegenden Zuführrohr 15' vier Verteilerrohre 18' aus, die sich ebenfalls vom Zuführrohr 15' mit . den Teilen 20' bogenförmig nach außen und oben erstrecken und in gerade Rohrteile 21', die jeweils in einer Eckausnehmung 24 des Steines 6" des Verschleißfutters 7 liegen, übergehen.

Da die Querschnittsfläche, in der die flachen Rohrteile 21, 21' der Verteilerrohre 18, 18' jeweils liegen, nur sehr klein ist, ist der Verschleiß an den Fugen 11 und 12 und damit die Gefahr eines Fugenläufers bzw. eines Durchbruches von Schmelze nur minimal. Die Spüleinrichtung 14,14' läßt sich einfach einbauen und erfordert kein aufwendiges Ausmessen der Abstände der Verteilerrohre 18 bzw. 18'. Weiters können die Verteilerrohre, da sie in ihrem bogenförmigen Teil 20, 20' einen runden Querschnitt aufweisen, beim Einstampfen der Stampfmasse 25 in das Dauerfutter 4 nicht verbogen oder beschädigt werden.

Die Spüleinrichtung 14, 14' zeichnet sich weiters durch eine besonders geringe Anzahl von Schweißstellen aus. Die gabelförmige Ausbildung der Verteilerrohre 18, 18' ermöglicht eine gute Beweglichkeit derselben, so daß die Spüleinrichtung flexibel genug ist, um Schubbewegungen der feuerfesten Auskleidung des metallurgischen Gefäßes folgen zu können, ohne daß es zu Verspannungen kommt.

## Patentansprüche

1. Spüleinrichtung (14, 14_{'}) für ein metallurgisches Gefäß mit einem Metallaußenmantel (1), einem mit einem Dauerfutter (4) ausgekleideten Boden (2), auf dem aneinandergereihte feuerfeste Steine (6, 6', 6") als Verschleißfutter (7) aufgebracht sind, und mit an vorbestimmten Stellen (13) in Ausnehmungen (24) der Steine (6', 6") eingesetzten, einen flachen Querschnitt aufweisenden, von Spülgas durchströmten Rohren (18, 18'), dadurch gekennzeichnet, daß durch den Metallaußenmantel (1) ein starres, bis in das Dauerfutter (4) reichendes Zuführungsrohr (15, 15') für Spülgas geführt ist, an dessen im Dauerfutter liegendem Ende (16, 16') mindestens zwei, jedoch höchstens vier Verteilerrohre (18, 18') angeschweißt sind, die von dem Ende (16, 16') des Zuführungsrohres (15, 15') weg divergieren und jeweils in einen geraden, in einer Ausnehmung (24) der Steine (6', 6") des Verschleißfutters (7) liegenden Rohrteil (21, 21 übergehen, wobei die an einem Zuführungsrohr (15, 15') angeschlossenen Verteilerrohre (18, 18_{'}) jeweils einen Stein (6', 6") umfassen und die Distanz der geraden Rohrteile (21, 21') voneinander etwa der Breite bzw. Länge eines Ausmauerungssteines (6', 6") entspricht, und wobei nur die geraden Rohrteile (21, 21') der Verteilerrohre (18, 18') einen flachen Querschnitt aufweisen.

2. Spüleinrichtung nach Anspruch 1, dadurch gekennzeichnet, daß jedes Verteiierrohr (18, 18_{'}) von oben gesehen an einer Ecke eines Steines (6', 6") des Verschleißfutters (7) liegt.

3. Spüleinrichtung nach Anspruch 1 oder 2, dadurch gekennzeichnet, daß die Verteilerrohre (18, 18') seitlich in das Zuführungsrohr (15, 15') einmünden und sich von diesem bogenförmig nach außen erstrecken, wobei die Bogenteile (20, 20') der Verteilerrohre (18, 18') einen runden Querschnitt aufweisen.

4. Spüleinrichtung nach einem oder mehreren der Ansprüche 1 bis 3, dadurch gekennzeichnet, daß bei vier Verteilerrohren (18') je Zuführrohr (15') das Zuführrohr (15') von oben gesehen mittig zwischen den Verteilerrohren (18_{'}) angeordnet ist (Fig. 5 bis 10).

## Claims

1. Flushing arrangement (14,14') for a metallurgical vessel including a metal outer shell (1), a bottom (2) provided with a permanent lining (4), adjacently arranged refractory bricks (6, 6', 6") applied onto the permanent lining so as to provide for a working lining (7), and pipes (18, 18') having flat cross sections flowed through by flush gas and being inserted in recesses (24) of the bricks (6', 6") at predetermined sites (13), characterised in that a rigid supply pipe (15, 15') for flush gas is led through the metal outer shell (1) to extend into the permanent lining (4), to whose end (16, 16') located in the permanent lining, at least two, yet at most four, distributing pipes (18, 18') are welded, which diverge from that end (16, 16') of the supply pipe (15, 15') and go over into a straight pipe section (21, 21') arranged in a recess (24) of the bricks (6', 6") of the working lining (7), the distributing pipes (18, 18') connected to one supply pipe (15,15') enclosing one brick (6', 6") each, the distance of the straight pipe sections (21, 21') from each other corresponding to approximately the width or the length of a brick (6', 6"), and wherein it is only the straight pipe sections (21, 21') of the distributing pipes (18, 18') which have flat cross sections.

2. Flushing arrangement according to claim 1, characterised in that each distributing pipe (18, 18') is arranged at a corner of a brick (6', 6") of the working lining (7), seen from above.

3. Flushing arrangement according to claim 1 or 2, characterised in that the distributing pipes (18, 18') enter into the supply pipe (15, 15') laterally and extend arcuately outwards thereform, the arcuate sections (20, 20') of the distributing pipes (18, 18') having round cross sections.

4. Flushing arrangement according to one or several of claims 1 to 3, characterised in that in the case of four distributing pipes (18') for each supply pipe (15') the supply pipe (15') is arranged centrally between the distributing pipes (18'), seen from above (Figs. 5 to 10).

## Revendications

1. Dispositif de balayage (14, 14') pour un récipient métallurgique comprenant une enveloppe extérieure métallique (1), un fond (2) revêtu d'une couche de base (4) sur lequel sont disposées, des briques réfractaires juxtaposées en rangées (6, 6', 6") pour constituer une couche d'usure (7), et des tubes (18, 18') parcourus par le gaz de balayage, emmanchés en des points prédéterminés (13) dans des évidements (24) des briques (6', 6"), et qui présentent une section transversale plate, caractérisé en ce qu'un tube rigide (15, 15') d'amenée du gaz de balayage, est enfilé à travers l'enveloppe extérieure métallique (1), et pénètre jusque dans la couche de base (4), et qu'à l'extrémité (16, 16' ) de ce tube qui se trouve dans la couche de base, sont soudés au moins deux tubes distributeurs mais au maximum quatre tubes distributeurs (18, 18'), qui divergent à partir de l'extrémité (16,16' ) du tube d'amenée (15,15' ) et se terminent chacun par un tronçon tubulaire rectiligne (21, 21') logé dans un évidement (24) des bri- ^{q}ues (6', 6") de la couche d'usure (7), les tubes distributeurs (18, 18') raccordés à un même tube d'amenée (15, 15') encadrant une brique (6', 6") et la distance d'écartement entre les tronçons tubulaires rectilignes (21, 21') correspondant à peu près à la largeur ou à la longueur d'une brique de garnissage (6', 6"), et seuls les tronçons tubulaires rectilignes (21, 21') des tubes distributeurs (18, 18') présentant une section aplatie.

2. Dispositif de balayage selon la revendication 1, caractérisé en ce que chaque tube distributeur (18, 18') se trouve, dans une vue de dessus, à un angle d'une brique (6', 6") de la couche d'usure (7).

3. Dispositif de balayage selon la revendication 1 ou la revendication 2, caractérisé en ce que les tubes distributeurs (18, 18') débouchent latéralement dans le tube d'amenée (15, 15' ) et, partent de ce dernier en s'étendant en arc vers l'extérieur, les parties en arc (20, 20) des tubes distributeurs (18, 18') présentant une section transversale ronde.

4. Dispositif de balayage selon une ou plusieurs des revendications 1 à 3, caractérisé en ce que, dans le cas de quatre tubes distributeurs (18') par tube d'amenée (15'), le tube d'amenée (15') est disposé, dans une vue de dessus, au centre entre les tubes distributeurs (18') (figures 5 à 10).
